# EUROPÄISCHE PATENTANMELDUNG

(11) **EP 0 259 522 A1**
(43) Veröffentlichungstag der Anmeldung: **16.03.1988**
(21) Anmeldenummer: 86201557.5
(22) Anmeldetag: 10.09.1986
(51) Int. Cl.: E05G 5/00, G07C 9/00

(54) **Verfahren und Vorrichtung zur Steuerung der Blockiervorrichtung einer gegen unberechtigte Benutzung gesicherten Tür**

(71) Anmelder: BOON EDAM BV, NL-1135 GG Edam (NL)
(72) Erfinder: Huber, Jacob Robert Alfred, NL-1135 GG Edam (NL)
(74) Vertreter: Koomen, M.J.I.

(57) **Zusammenfassung**

Verfahren und Vorrichtung zur Steuerung der Verriegelungsvorrichtung einer gegen unbefugte Benutzung gesicherten Drehtuer, wobei die Steuerung statt findet unter Einwirkung eines Anwesenheitssignals, das erzeugt wird durch einen Fuehler, mit dem die Anwesenheit eines Persons in einem sich in der Naehe der Tuer befindlichen Beobachtungsfeld signaliert werden kann, und eines Befugtheitssignal, das erzeugt kann sein von einem sich im Beobachtungsfeld befindlichen Signalgeber.

## Beschreibung

Die Erfindung betrifft ein Verfahren und eine Vorrichtung zur Steuerung der Verriegelungsvorrichtung einer gegen unbefugte Benutzung gesicherten Tuer, mehr insbesondere einer gegen unbefugte Benutzung gesicherten Drehtuer.

Ein derartiges Verfahren und Vorrichtung is allgemein bekannt.

Bei der bekannten gesicherten Tuer befindet diese sich normal, das heisst wenn die Tuer nicht benutzt wird, in einem gesicherten Ruhezustand.
Will ein Passant von der Tuer Gebrauch machen, dann kann er diese entriegelen, dadurch dass ein von ihm getragener Signalgeber ein in der Regel kodiertes Signal abgibt, das von einem in der Naehe oder in der Tuer angeordneten Empfaenger erhalten wird und durchgefuehrt wird nach eine Steuerungsanlage, welche die Entriegelung der Tuer bewirkt. Also befindet sich die bekannte Tuer normal in dem abgeschlossenen und verriegelten Stand, und wird diese Tuer immer wieder fuer das Durchlassen eines befugten Passanten mittels des von diesem getragenen Signalgeber entriegelt.

Das immer wieder aufs neue Entriegelen der Tuer fuer das Durchlassen eines befugten Passanten wird in gewissem Sinne wie unangenehm erfahren.

Die Erfindung beabsichtigt diese Beschwerde der bekannten, gegen unbefugten Gebrauch gesicherten Tuer zu beseitigen. Das Verfahren zur Steuerung der Verriegelungsvorrichtung der gegen unbefugten Bebrauch gesicherten Tuer, mehr insbesondere einer gegen unbefugte Benutzung gesicherten Drehtuer zeigt dazu das Merkmal, dass die Steuerung stattfindet unter Einwirkung eines Anwesenheitssignal, das herkommt von einem Fuehler oder Sensor, womit die Anwesenheit eines Person in einem sich in de Naehe befindlichen oder in der Tuer befindlichen Beobachtungsfeld signaliert werden kann, und von einem Befugtheitssignal, dass herkommen kann von einem, sich im Beobachtungsfeld befindlichen Signalgeber, derart, dass mit dem durch einen Person Betreten des Beobachtungsfeldes, die Verriegelungsvorrichtung bei einem abgegebenen Befugtheitssignal in dem entriegelten Ruhestand bleibt, und beim Mangeln dieses Befugtheitssignal in den Verriegelungsstand gesteuert wird.

Im Gegensatz zum bekannten Verfahren und zu der bekannten gesicherten Tuer, ist die Tuer nach der Erfindung normal entriegelt und wird nur verriegelt, falls ein unbefugter Person, dass heisst ein Person,, der nicht die Verfuegung hat uber einen Signalgeber, mit dem ein Befugtheitssignal erzeugt werden kann, das Beobachtungsfeld betritt.

Das Beobachtungs- oder Detektionsfeld kann sich unmittelbar vor dem Eingang zu zum Beisiel einer Drehtuer befinden, oder sich innnerhalb dieser Drehtuer befinden.

Bei einer Ausfuehrungsform des Verfahren nach der Erfindung, und wobei die Tuer eine Drehtuer ist, wird diese nach der Verriegelung der Tuer nach dem Ausgangstand zurueckgedreht.
Bei dieser Ausfuehrungsform der erfindungsgemaessen Verfahrens wird also eine Drehtuer angewendet, wobei sich das Beobachtungs- oder Detektionsfeld sich innerhalb der Tuer befindet.
Ein unbefugter Person kann dabei die Tuer betreten, jedoch wird, nachdem die Tuer sich ueber einen bestimmten Winkel verdreht hat, die Tuer verriegelt, um darauf zurueckzubewegen,
und wobei der unbefugte Passant von der Tuer nach der Eintrittsstelle zurueckgedraengt wird.

Die Vorrichtung zur Anwendung des erfindungsgemaessen Verfahrens wird gebildet von einer Tuer, insbesondere von einer Drehtuer, und welche versehen is mit einer Verriegelungsvorrichtung, dadurch gekennzeichnet, dass die Verriegelungsvorrichtung betaetigbar ist unter Steuerung eines Anwesenheitssignal, dass von einem Anwesenheitsfuehler oder -sensor herkommt, mittels dessen ein sich in der Naehe oder innerhalb der Tuer vorhanden Beobachtungs- oder Detektionsfeld befindlicher Person signaliert werden kann, und ferner unter Steuerung eines Befugtheitssignal, das herkommt von einem Signalgeber.

Der Anwesenheitsfuehler oder -sensor kann unterschiedliche Formen haben.

So koennte dieser Anwesenheitsfuehler ausgefuehrt sein in Form eines oder mehrerer Foto- oder Pyroelektrischen Elemente, deren Ausgangssignale einwirken koennen auf die Verriegelungsvorrichtung, waehrend der Signalgeber fuer das Abgeben des Befugtheitssignal gebildet sein kann von einem Sender , wie ein Ultraschall- oder Infrarotsender.

## Patentansprüche

1. Verfahren zur Steuerung der Verriegelungsvorrichtung einer gegen unbefugte Benutzung oder Gebrauch gesicherten Tuer, meehr insbesondere einer gegen unbefugte Benutzung oder Gebrauch gesicherte Drehtuer, dadurch gekennzeichnet, dass die Steuerung stattfindet unter Einwirkung eines Anwesenheitssignal, dass herkommt von einem Fuehler oder Sensor, womit die Anwesenheit eines Persons in einem, sich in de Naehe oder innerhalb der Tuer befindlichen Beobachtungs- oder Detektionsfeld signaliert werden kann, und eines Befugheitssignal, dass herkommen kann von einem sich im Beobachtungsfeld befindlichen Signalgeber, derart, dass mit dem durch einen Person Betreten des Beobachtungsfeldes, die Verriegelungsvorrichtung bei einem abgebenen Befugtheitssignal in dem entriegelten Ruhestand bleibt, und beim Mangeln dieses Befugtheitssignals in den Verriegelungsstand gesteuert wird.

2. Verfahren nach Anspruch 1, wobei die gesicherte Tuer eine Drehtuer ist, dadurch gekennzeichnet, dass nach dem Verriegelen der Tuer, diese nach der Ausgangsstelle zurueckgedreht wird.

3. Vorrichtung zur Anwendung des Verfahrens nach Anspruch 1 oder 2, gebildet von einer Tuer, insbesondere von einer Drehtuer, und welche versehen ist mit einer Verriegelungsvorrichtung, dadurch gekennzeichnet, dass die Verriegelungsvorrichtuing betaetigbar ist unter Steuerung eines Anwesenheitssignals, dass herkommt oder erzeugt wird von einem Anwesenheitsfuehler oder -sensor, mittels dessen ein sich in der Naehe oder innerhalb der Tuer vorhanden Beobachtungsfeld oder Detektionsfeld befindlicher Person signaliert werden kann, und unter Steuerung eines Befugtheitssignals, das herkommt oder erzeugt wird von einem Signalgeber.

4. Vorrichtung nach Anspruch 3, dadurch gekennzeichnet, dass der Anwesenheitsfuehler oder -sensor gebildet wird von einem oder mehrerer Foto- oder Pyroelektrische Elementen, waehrend der Signalgeber fuer das Abgeben des Befugtheitssignals gebildet wird von einem Sender, wie ein Untraschall- oder Infrarotsender.
